# EUROPÄISCHE PATENTANMELDUNG

(11) **EP 2 149 864 A1**
(43) Veröffentlichungstag der Anmeldung: **03.02.2010**
(21) Anmeldenummer: 09006054.2
(22) Anmeldetag: 02.05.2009
(51) Int. Cl.: G08B 25/10

(54) **Kraftfahrzeug**

(30) Priorität: 02.08.2008 DE 102008036168
(71) Anmelder: Dr.Ing. H.C. F. Porsche Aktiengesellschaft, 70435 Stuttgart (DE)
(72) Erfinder: Wanzeck, Michael, 76877 Offenbach/Queich (DE)

(57) **Zusammenfassung**

Die Erfindung betrifft ein Kraftfahrzeug, mit einem kraftfahrzeuginternen GPS-Systems (10) zur Ermittlung einer Kraftfahrzeugposition, mit einem kraftfahrzeuginternen Telekommunikationssystem (11) zur Übermittlung von Datensignalen an kraftfahrzeugexterne Telekommunikationssysteme (113, 14, 15), und mit mindestens einem Sensor (12), auf Grundlage dessen Messsignal auf einen Unfall des Kraftfahrzeugs geschlossen werden kann. Erfindungsgemäß übermittelt das kraftfahrzeuginterne Telekommunikationssystem (11) dann, wenn auf einen Unfall des Kraftfahrzeugs geschlossen wird, an mindestens eine benutzerdefinierte Telekommunikationsadresse eines kraftfahrzeugexternen Telekommunikationssystems (13, 14, 15) ein Datensignal, welches Daten zumindest über den Unfall und das Kraftfahrzeug enthält.

## Beschreibung

Die Erfindung betrifft ein Kraftfahrzeug nach dem Oberbegriff des Patentanspruchs 1.

Es sind Kraftfahrzeuge bekannt, die ein kraftfahrzeuginternes GPS-System umfassen, um eine Kraftfahrzeugposition des Kraftfahrzeugs zu ermitteln. Weiterhin sind Kraftfahrzeuge mit einem kraftfahrzeuginternen Telekommunikationssystem bekannt, um Datensignale, wie z. B. Sprachsignale oder Textmitteilungen, an ein kraftfahrzeugexternes Telekommunikationssystem zu übertragen bzw. von demselben zu empfangen. Ferner sind Kraftfahrzeuge mit mindestens einem Sensor bekannt, auf Grundlage dessen Messsignal auf einen Unfall des Kraftfahrzeugs geschlossen werden kann, wobei z. B. die Messsignale solcher Sensoren dazu genutzt werden, um im Falle eines Unfalls einen Airbag des Kraftfahrzeugs auszulösen.

Hiervon ausgehend liegt der vorliegenden Erfindung das Problem zu Grunde ein neuartiges Kraftfahrzeug zu schaffen. Dieses Problem wird durch ein Kraftfahrzeug gemäß Patentanspruch 1 gelöst. Erfindungsgemäß übermittelt das kraftfahrzeuginterne Telekommunikationssystem dann, wenn auf einen Unfall des Kraftfahrzeugs geschlossen wird, an mindestens eine benutzerdefinierte Telekommunikationsadresse ein Datensignal, welches Daten zumindest über den Unfall und das Kraftfahrzeug enthält.

Beim erfindungsgemäßen Kraftfahrzeug sind Funktionalitäten des kraftfahrzeuginternen GPS-Systems, des kraftfahrzeuginternen Telekommunikationssystems sowie des oder jeden Sensors, auf Grundlage dessen Messsignal auf einen Unfall geschlossen werden kann, derart miteinander verknüpft, dass das kraftfahrzeuginterne Telekommunikationssystem dann, wenn auf einen Unfall des Kraftfahrzeugs geschlossen wird, ein Datensignal an ein kraftfahrzeugexternes Telekommunikationssystem übermittelt, welches Daten zumindest über den Unfall und das Kraftfahrzeug enthält. Dabei übermittelt das kraftfahrzeuginterne Telekommunikationssystem das Datensignal an mindestens eine benutzerdefinierte Telefonnummer. Jeder Halter oder Fahrer eines Kraftfahrzeugs kann demnach mindestens eine Telefonnummer frei wählen und definieren, an die im Falle eines Unfalls das Datensignal übermittelt werden soll, welches die Daten über den Unfall enthält. Vom Empfänger des Datensignals können dann Maßnahmen eingeleitet werden, um den Beteiligten des Unfalls zu helfen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: ein Blockschaltbild eines erfindungsgemäßen Kraftfahrzeugs.

Fig. 1 zeigt stark schematisiert ein erfindungsgemäßes Kraftfahrzeug, wobei das Kraftfahrzeug ein kraftfahrzeuginternes GPS-System 10 zur Ermittlung einer Kraftfahrzeugposition des Kraftfahrzeugs umfasst. Weiterhin umfasst das erfindungsgemäße Kraftfahrzeug ein kraftfahrzeuginternes Telekommunikationssystem 11 zur Übermittlung von Datensignalen an mindestens ein kraftfahrzeugexternes Telekommunikationssystem 13, 14 bzw. 15. Ferner verfügt das erfindungsgemäße Kraftfahrzeug über einen Sensor 12, auf Grundlage dessen Messsignal auf einen Unfall des Kraftfahrzeugs geschlossen werden kann.

Das kraftfahrzeuginterne Telekommunikationssystem 11 des erfindungsgemäßen Kraftfahrzeugs übermittelt dann, wenn auf Basis des Messsignals des Sensors 12 auf einen Unfall des Kraftfahrzeugs geschlossen wird, an mindestens ein kraftfahrzeugexternes Telekommunikationssystem 13 bzw. 14 bzw. 15 ein Datensignal, welches Daten zumindest über den Unfall und das Kraftfahrzeug enthält, wobei die Telekommunikationsadresse des oder jedes kraftfahrzeugexternen Telekommunikationssystems 13, 14 bzw. 15, an welches bei einem Unfall das Datensignal übermittelt wird, benutzerdefiniert ist. Bei der benutzerdefinierten Telekommunikationsadresse kann es sich um eine Telefonnummer oder auch um eine E-Mailadresse handeln.

Die oder jede benutzerdefinierte Telekommunikationsadresse ist vom Halter bzw. Fahrer des Kraftfahrzeugs im kraftfahrzeuginternen Telekommunikationssystem 11 frei wählbar und frei änderbar.

Das im Falle eines Unfalls übermittelte Datensignal enthält als Daten über das Kraftfahrzeug zumindest das Kraftfahrzeugkennzeichen und den Kraftfahrzeugtyp. Als Daten über den Unfall enthält das im Falle eines Unfalls übermittelte Datensignal zumindest die Unfallposition und den Unfallzeitpunkt, wobei die Unfallposition vom GPS-System 10 dem kraftfahrzeuginternen Telekommunikationssystem 11 bereitgestellt wird.

Im Falle eines vom Sensor 12 detektierten Unfalls wird demnach vom Telekommunikationssystem 11 ein Datensignal an mindestens ein kraftfahrzeugexternes Telekommunikationssystem 13 bzw. 14 bzw. 15 übermittelt, wobei Bestandteil dieses Datensignals die vom GPS-System 10 bereitgestellte Kraftfahrzeugposition ist, an welcher sich der Unfall ereignet hat. Ferner enthält das Datensignal Daten über den Unfallzeitpunkt, das Kraftfahrzeugkennzeichen sowie den Kraftfahrzeugtyp.

Ferner kann das Datensignal, welches im Falle eines Unfalls vom kraftfahrzeuginternen Telekommunikationssystem 11 an mindestens ein kraftfahrzeugexternes Telekommunikationssystem 13 bzw. 14 bzw. 15 übertragen wird, Daten über den Halter bzw. Fahrer des Kraftfahrzeugs enthalten, so z. B. seinen Namen, seine Blutgruppe oder sonstige für eine medizinische Erstversorgung relevante Information.

Weiterhin kann vorgesehen sein, dass das kraftfahrzeuginterne Telekommunikationssystem 11 dann, wenn auf einen Unfall des Kraftfahrzeugs geschlossen wird, das Datensignal, welches Daten zumindest über den Unfall und das Kraftfahrzeug enthält, zusätzlich an ein kraftfahrzeugexternes Telekommunikationssystem mit einer nicht benutzerdefinierten Telekommunikationsadresse übermittelt. Dabei kann es sich dann z. B. um eine Notrufzentrale handeln, in welcher zentral solche Datensignale eingehen. Die oder jede nicht benutzerdefinierte Telekommunikationsadresse ist vom Halter oder Fahrer des Kraftfahrzeugs nicht änderbar.

## Patentansprüche

1. Kraftfahrzeug, mit einem kraftfahrzeuginternen GPS-Systems zur Ermittlung einer Kraftfahrzeugposition, mit einem kraftfahrzeuginternen Telekommunikationssystem zur Übermittlung von Datensignalen an kraftfahrzeugexterne Telekommunikationssysteme, und mit mindestens einem Sensor, auf Grundlage dessen Messsignal auf einen Unfall des Kraftfahrzeugs geschlossen werden kann, **dadurch gekennzeichnet, dass** das kraftfahrzeuginterne Telekommunikationssystem (11) dann, wenn auf einen Unfall des Kraftfahrzeugs geschlossen wird, an mindestens eine benutzerdefinierte Telekommunikationsadresse eines kraftfahrzeugexternen Telekommunikationssystems (13, 14, 15) ein Datensignal übermittelt, welches Daten zumindest über den Unfall und das Kraftfahrzeug enthält.

2. Kraftfahrzeug nach Anspruch 1, **dadurch gekennzeichnet, dass** die oder jede benutzerdefinierte Telekommunikationsadresse vom Halter oder Fahrer des Kraftfahrzeugs im kraftfahrzeuginternen Telekommunikationssystem (11) frei wählbar und frei änderbar ist.

3. Kraftfahrzeug nach Anspruch 1 oder 2, **dadurch gekennzeichnet, dass** das im Falle eines Unfalls übermittelte Datensignal als Daten über das Kraftfahrzeug das Kraftfahrzeugkennzeichen und den Kraftfahrzeugtyp enthalten.

4. Kraftfahrzeug nach einem der Ansprüche 1 bis 3, **dadurch gekennzeichnet, dass** das im Falle eines Unfalls übermittelte Datensignal als Daten über den Unfall die Unfallposition und den Unfallzeitpunkt enthalten.

5. Kraftfahrzeug nach einem der Ansprüche 1 bis 4, **dadurch gekennzeichnet, dass** das kraftfahrzeuginterne Telekommunikationssystem (11) dann, wenn auf einen Unfall des Kraftfahrzeugs geschlossen wird, zusätzlich an mindestens eine nicht benutzerdefinierte Telekommunikationsadresse ein Datensignal übermittelt, welches Daten zumindest über den Unfall und das Kraftfahrzeug enthält.

6. Kraftfahrzeug nach Anspruch 5, **dadurch gekennzeichnet, dass** die oder jede nicht benutzerdefinierte Telekommunikationsadresse vom Halter oder Fahrer des Kraftfahrzeugs nicht änderbar ist.
